# FASCICULE DE BREVET EUROPEEN

(11) **EP 1 982 234 B1**
(45) Date de publication et mention de la délivrance du brevet: **10.10.2012**
(21) Numéro de dépôt: 07700132.9
(22) Date de dépôt: 30.01.2007
(51) Int. Cl.: G04B 3/04, G04F 7/08, G04B 37/10

(54) **DISPOSITIF A POUSSOIR POUR COMMANDER LES FONCTIONS MARCHE/ARRET ET REMISE A ZERO D'UN MECANISME DE CHRONOGRAPHE**
DRUCKTASTENEINRICHTUNG ZUR STEUERUNG DER START-/STOP- UND ZURÜCKSETZFUNKTIONEN EINES CHRONOGRAPHENMECHANISMUS
PUSHBUTTON DEVICE FOR CONTROLLING THE START/STOP AND RESETTING FUNCTIONS OF A CHRONOGRAPH MECHANISM

(30) Priorité: 08.02.2006 EP 06405058
(43) Date de publication de la demande: 22.10.2008
(73) Titulaire: Montres Journe S.A., 1204 Genève (CH)
(72) Inventeur: JOURNE, François-Paul, CH-1204 Geneve (CH)
(74) Mandataire: Aivazian, Denis
(86) Numéro de dépôt international: PCT/CH2007/000045
(87) Numéro de publication internationale: WO 2007/090307

(56) Documents cités:
- EP-A- 1 553 468
- EP-A1- 0 443 087
- CH-A- 30 216
- CH-D- 1 386 575
- DE-A1- 2 207 386
- US-A- 4 106 282

## Description

La présente invention se rapporte à un dispositif à poussoir pour commander les fonctions marche/arrêt et remise à zéro d'un mécanisme de chronographe de l'extérieur d'une boîte de montre, comprenant une carrure dont la face principale est traversée d'une ouverture centrale pour recevoir un mouvement d'horlogerie et présentant deux ouvertures latérales de guidage, dont les axes sont parallèles au plan de l'ouverture centrale et à travers lesquelles deux poussoirs de commande sont montés coulissants entre deux positions limites, des moyens de rappel élastique tendant constamment à maintenir ces poussoirs dans leurs positions limites externes par rapport à ladite ouverture centrale, correspondant à leurs positions de repos, une bascule de commande montée sur la face latérale de la carrure et articulée autour d'un axe perpendiculaire au plan de ladite ouverture centrale (1a) et distant d'un poussoir qui est en liaison cinématique avec cette bascule entre lesdites deux positions limites.

On a déjà proposé un dispositif à bascule pour actionner un poussoir de chronographe dans le CH 30216 et dans le EP 0 443 087. Dans ces documents, entre ses deux positions limites, une bascule ne permet d'actionner qu'un poussoir, en sorte que dans un chronographe qui comporte deux poussoirs, chaque bascule actionne un des deux poussoirs, ce qui nécessite deux bascules.

Le but de la présente invention est de simplifier à la fois ce dispositif à poussoirs et l'actionnement du mécanisme de chronographe par l'utilisateur.

A cet effet, cette invention a pour objet un dispositif à poussoir pour commander les fonctions marche/arrêt et remise à zéro d'un mécanisme de chronographe de l'extérieur d'une boîte de montre selon la revendication 1.

Grâce à ce dispositif, la force exercée est démultipliée par l'effet de levier de la bascule de commande. En outre la surface de la bascule sur laquelle s'exerce la pression peut être sensiblement plus grande que celle exercée directement sur le même poussoir, en sorte que la pression par unité de surface sur le doigt est aussi plus faible. Donc l'effet levier et la surface accrue concourent tous deux à un meilleur confort, ainsi qu'à une plus grande réactivité de la commande, ce qui contribue à améliorer la précision de la mesure effectuée. Le passage d'une fonction à l'autre du chronographe est obtenu simplement en inversant le sens de basculement de la bascule à partir de sa position de repos.

Le dessin annexé illustre, schématiquement et à titre d'exemple, une forme d'exécution du dispositif à poussoir objet de la présente invention.

La figure unique est une vue partielle en plan d'un mécanisme de chronographe ainsi que de la carrure de la boîte de protection sans le fond.

Cette figure montre une portion d'une carrure de boîte 1 traversée par une ouverture centrale la pour recevoir le mouvement de la pièce d'horlogerie, dans cet exemple un mouvement de chronographe. Cette carrure est encore traversée par deux ouvertures latérales 2, 3 servant chacune d'ouverture de guidage pour un poussoir de commande 4, respectivement 5. Dans cet exemple, chaque poussoir de commande 4, 5 est logé dans une douille 6, respectivement 7 chassée dans l'ouverture latérale respective 2, 3. Deux joints toriques appelés O-rings 8 sont logés autour de chaque partie de poussoir de commande 4, 5 située dans les douilles 6, respectivement 7, pour assurer l'étanchéité des poussoirs de commande 4, 5 traversant la carrure 1.

L'extrémité du poussoir de commande 4 située à l'intérieur de la boîte 1 est en contact avec une cheville ou une tige 9 faisant saillie d'un levier de commande 10 pivoté à une extrémité 10a et munie à son extrémité opposée d'un doigt 10b en prise avec une denture à rochet 11a d'une roue à colonnes classique 11 de commande marche/arrêt du mécanisme de chronographe (non représenté). Cette roue à colonnes 11 est positionnée par un cliquet non représenté.

L'extrémité du poussoir de commande 5 située à l'intérieur de la boîte est en contact avec une cheville 12 d'un levier de commande de remise à zéro 13 monté pivotant autour d'un axe 13a. Ce levier de commande de remise à zéro 13 comporte un bras de verrouillage 13b. Un levier de verrouillage 14 engagé contre les colonnes 11b de la roue à colonnes 11 par un ressort non représenté est monté pivotant autour d'un axe 14a. Il comporte un doigt 14c susceptible soit de s'engager entre les colonnes 11b de la roue à colonnes 11, soit de venir s'appuyer sur les colonnes 11b, comme illustré en position dessinée en traits interrompus. La position illustrée en trait continu correspond à la position d'arrêt du chronographe. Dans cette position, le levier de remise à zéro 13 peut être déplacé par le poussoir 5 en venant dans un dégagement 14b du levier de verrouillage 14.

Lorsque la roue à colonnes 11 est déplacée d'un pas dans le sens contraire à celui des aiguilles d'une montre par l'extrémité 10b du levier de commande 10, le doigt 14c du levier de verrouillage 14 est soulevé dans la position illustrée en traits interrompus. Dans cette position, le levier de verrouillage 14, en tournant, a amené une surface de verrouillage 14d vis-vis de l'extrémité du bras 13b, empêchant l'actionnement du levier de remise à zéro par le poussoir 5.

Un ressort de rappel 15 des poussoirs 4 et 5 est tenu en son milieu 15a et les deux extrémités de ses deux bras symétriques 15b, 15c appuient respectivement contre les chevilles 9 et 12, tendant ainsi chacune à ramener les leviers 10 et 13 en position de repos et simultanément à maintenir les poussoirs 4, 5 dans leurs positions de repos respectives dans lesquelles ils font saillie à l'extérieur des ouvertures latérales de guidage 2 et 3.

Une bascule de commande 16 est montée pivotante autour d'un axe 16a perpendiculaire à un plan contenant les axes de coulissement des deux poussoirs 4 et 5 et situé sensiblement à égale distance de ces poussoirs, avantageusement sur une ligne médiane par rapport à ces poussoirs 4, 5 sur laquelle se trouve aussi l'attache médiane du ressort de rappel, assurant une parfaite symétrie des forces respectives appliquées aux poussoirs 4 et 5 par la bascule de commande 16 ainsi que par les bras 15b, 15c du ressort de rappel 15 sur la bascule de commande 16 en position de repos. Cet axe de pivotement 16a est avantageusement ménagé dans un dégagement 17 situé dans l'épaisseur de la carrure de boîte 1. Cette bascule de commande 16 est ainsi simultanément en contact avec les deux poussoirs 4 et 5 dans leurs positions de repos définies par les moyens de rappel élastique, constitués dans cet exemple, par le ressort de rappel à deux bras 15, en sorte qu'elle est en liaison cinématique alternativement avec chacun des poussoirs. Lorsqu'elle bascule dans un sens ou dans l'autre, dans ses deux positions limites à partir de sa position médiane définie par les positions de repos des poussoirs 4, 5, elle déplace alternativement ces poussoirs 4, 5 dans leurs positions limites de coulissement respectives.

Lorsque le mécanisme de chronographe est en position d'arrêt, comme illustré en traits continus par la figure, l'utilisateur a le choix entre deux possibilités, il peut soit actionner la bascule de commande 16 pour la faire basculer dans le sens contraire à celui des aiguilles d'une montre et faire ainsi repartir le chronographe, dans le cas où il désire additionner plusieurs intervalles de temps, soit l'actionner dans le sens des aiguilles d'une montre et remettre le mécanisme de chronographe à zéro. Par contre, quand le chronographe est dans la position illustrée en traits interrompus, l'utilisateur ne peut pas actionner le poussoir 5 de remise à zéro, bloqué par la surface de verrouillage 14d, mais uniquement le poussoir 4, marche/arrêt, pour arrêter le comptage.

Comme illustré, la surface de manoeuvre de la bascule de commande 16 a de préférence une forme concave. Cette forme permet d'une part de mieux épouser l'extrémité du doigt servant à la manoeuvrer et d'autre part d'augmenter la longueur du bras de levier sur lequel le doigt exerce sa force.

On peut constater la très grande simplicité de ce dispositif de commande entraînant une amélioration substantielle du confort d'utilisation de la commande du mécanisme de chronographe.

## Revendications

1. Dispositif à poussoir pour commander les fonctions marche/arrêt et remise à zéro d'un mécanisme de chronographe de l'extérieur d'une boîte de montre, comprenant une carrure (1) dont la face principale est traversée d'une ouverture centrale (1a) pour recevoir un mouvement d'horlogerie et présentant deux ouvertures latérales de guidage (2, 3), dont les axes sont parallèles au plan de l'ouverture centrale et à travers lesquelles deux poussoirs de commande (4, 5) sont montés coulissants entre deux positions limites, des moyens de rappel élastique (15) tendant constamment à maintenir ces poussoirs (4, 5) dans leurs positions limites externes par rapport à ladite ouverture centrale, correspondant à leurs positions de repos, une bascule de commande (16) montée sur la face latérale de la carrure et articulée autour d'un axe (16a) perpendiculaire au plan de ladite ouverture centrale (1a) et distant d'un poussoir (4, 5) qui est en liaison cinématique avec cette bascule (16) entre lesdites deux positions limites, **caractérisé en ce que** la bascule de commande (16) est située entre les poussoirs (4, 5), ceux-ci étant, en position limite externe, simultanément en contact avec la bascule de commande (16) en la maintenant dans une position médiane entre ses positions limites de basculement qui correspondent respectivement au déplacement des poussoirs (4, 5) dans leurs positions limites internes.

2. Dispositif selon la revendication 1, dans lequel l'axe d'articulation (16a) de la bascule (16) est situé sur une ligne médiane par rapport aux deux poussoirs (4, 5) et lesdits moyens de rappel élastique (15) comportent deux bras élastiques (15b, 15c) symétriques par rapport à cette même ligne médiane et agissant respectivement sur lesdits poussoirs (4, 5).

3. Dispositif selon l'une des revendications précédentes, dans lequel la surface de manoeuvre de ladite bascule (16) a une forme concave.

4. Dispositif selon l'une des revendications précédentes, dans lequel ladite bascule et ses moyens de pivotement sont tout entier situés à l'extérieur de la carrure.

5. Dispositif selon l'une des revendications précédentes, dans lequel des moyens d'étanchéité sont disposés entre ledit poussoir et ladite ouverture latérale de guidage.

## Claims

1. A pusher device for controlling the start/stop and zero-reset functions of a chronograph mechanism from outside a watch case, comprising a case middle (1) whose main face is traversed by a central opening (1a) for receiving a timepiece movement and which has two lateral guide openings (2, 3), the axes of which are parallel to the plane of the central opening and through which two control pushers (4, 5) are mounted so that they can slide between two limit positions, elastic return means (15) tending constantly to maintain these pushers (4, 5) in their outer limit positions with respect to said central opening, corresponding to their rest positions, and a control rocker (16) mounted on the lateral face of the case middle and hinged about a pin (16a) perpendicular to the plane of said central opening (1a) and remote from a pusher (4, 5) which is kinematically linked to this rocker (16) between said two limit positions, **characterized in that** the control rocker (16) is situated between the pushers (4, 5), the latter, when in the outer limit position, being simultaneously in contact with the control rocker (16) while maintaining it in a mid-position between its rocking limit positions which respectively correspond to the movement of the pushers (4, 5) into their inner limit positions.

2. The device as claimed in claim 1, in which the hinge pin (16a) of the rocker (16) is situated on a mid-line with respect to the two pushers (4, 5), and said elastic return means (15) comprise two elastic arms (15b, 15c) symmetrical with respect to this same mid-line and respectively acting on said pushers (4, 5).

3. The device as claimed in either of the preceding claims, in which the operating surface of said rocker (16) has a concave shape.

4. The device as claimed in one of the preceding claims, in which said rocker and its pivoting means are entirely situated outside the case middle.

5. The device as claimed in one of the preceding claims, in which sealing means are arranged between said pusher and said lateral guide opening.

## Patentansprüche

1. Drucktasteneinrichtung zum Betätigen der Funktionen Laufen/Anhalten und Rückstellen eines Chronographenmechanismus von der Außenseite eines Uhrengehäuses mit einem Gehäuserahmen (1), dessen Hauptseite eine mittige Ausnehmung (1a) aufweist, um ein Uhrwerk aufzunehmen, und das über zwei seitliche Führungsausnehmungen (2, 3) verfügt, deren Achsen parallel zu der Ebene der mittigen Ausnehmung sind und durch die durchgreifend zwei Betätigungsstößel (4, 5) angebracht sind, die zwischen ihren beiden Randstellungen gleiten, wobei elastische Rückstellmittel (15) die Stößel (4, 5) andauernd in ihre au-βenseitigen Randstellungen in Bezug auf die mittige Ausnehmung bringen, die ihren Ruhestellungen entsprechen, und mit einer Betätigungswippe (16), die an der Seitenfläche des Gehäuserahmens angebracht und um eine Achse (16a) schwenkbar ist, die rechtwinklig zu der Ebene der mittigen Ausnehmung (1a) und von einem Stößel (4, 5) beabstandet ist, die in einer kinematischen Verbindung mit der Wippe (16) zwischen den beiden Randstellungen ist, **dadurch gekennzeichnet, dass** die Betätigungswippe (16) zwischen den beiden Stößeln (4, 5) angeordnet ist, wobei sie in einer außenseitigen Randstellung gleichzeitig mit der Betätigungswippe (16) in Kontakt ist, so dass sie diese in einer Mittelstellung zwischen den beiden Wipprandstellungen hält, die jeweils einem Versetzen der Stößel (4, 5) in ihren innenseitigen Randstellungen entsprechen.

2. Vorrichtung nach Anspruch 1, bei der die Schwenkachse (16a) der Wippe (16) in Bezug auf die beiden Stößel (4, 5) auf einer Mittellinie liegt und deren elastische Rückstellmittel (15) zwei elastische Arme (15b, 15c) aufweisen, die symmetrisch in Bezug auf diese Mittellinie sind und jeweils auf die Stößel (4, 5) einwirken.

3. Vorrichtung nach einem der vorangehenden Ansprüche, bei der die Betätigungsfläche der Wippe (16) eine konkave Gestalt hat.

4. Vorrichtung nach einem der vorangehenden Ansprüche, bei der die Wippe und deren Schwenkmittel vollständig auf der Außenseite des Gehäuserahmens angeordnet sind.

5. Vorrichtung nach einem der vorangehenden Ansprüche, bei der Dichtmittel zwischen dem Stößel und der seitlichen Führungsöffnung angeordnet sind.
